# FASCICULE DE BREVET EUROPEEN

(11) **EP 3 199 469 B1**
(45) Date de publication et mention de la délivrance du brevet: **18.07.2018**
(21) Numéro de dépôt: 17152707.0
(22) Date de dépôt: 23.01.2017
(51) Int. Cl.: B65D 41/34

(54) **DISPOSITIF DE BOUCHAGE**
VERSCHLUSSVORRICHTUNG
PLUGGING DEVICE

(30) Priorité: 27.01.2016 FR 1650649
(43) Date de publication de la demande: 02.08.2017
(73) Titulaire: United Caps France, 39570 Messia-sur-Sorne (FR)
(72) Inventeur: CHENEVAL-PALLUD, Rémi, 39000 LONS LE SAUNIER (FR)
(74) Mandataire: Novagraaf Technologies

(56) Documents cités:
- EP-A2- 0 185 288
- DE-A1- 2 802 126
- DE-A1- 3 144 924
- DE-A1- 3 224 002
- US-A1- 2002 000 420
- US-A1- 2015 041 471

## Description

### Domaine technique

L'invention se rapporte à un dispositif de bouchage destiné à être monté sur le col d'un flacon.

### Etat de la technique

Il est connu la réalisation de bouchons ou capsules destinés à être montés sur le col d'un flacon, présentant une bande d'inviolabilité maintenue par des pontets sécables.

Ainsi, dans l'état de la technique, le brevet US4147268 présente un bouchon inviolable pour une utilisation sur un récipient standard ayant une partie de col fileté et une collerette en dessous de la partie filetée.

Le bouchon est constitué d'une partie supérieure qui dispose d'un filetage intérieur, laquelle partie est rattachée par des pontets sécables à une partie inférieure constituée d'une bande d'inviolabilité flexible dans la continuité du filetage intérieur, cette partie inférieure étant recouverte sur sa périphérie par une coque externe protégeant latéralement la bande d'inviolabilité. La bande d'inviolabilité se prolonge en partie au dessous de la coque externe de sorte qu'elle peut être facilement visualisée. La coque externe se prolonge au delà des pontets sécables pour les protéger contre la falsification et la séparation.

La bande d'inviolabilité comporte une surface qui vient en prise sous la collerette du col lorsque le bouchon est vissé sur le récipient. Cette surface consiste en une pluralité de portions en surépaisseur.

Lors du premier vissage, la bande d'inviolabilité se déforme élastiquement pour passer par-dessus le diamètre de la collerette et la surface de la bande d'inviolabilité vient en appui sur la partie inférieure de la collerette pour sécuriser la bande d'inviolabilité sous la collerette. Lors du dévissage, les pontets sont rompus et déconnectent complètement la bande d'inviolabilité du reste du bouchon.

De manière connue, ce type de bouchon est réalisé par moulage par injection de matières thermoplastique.

L'inconvénient de ces surépaisseurs est qu'elles augmentent les efforts auxquels sont soumis les pontets lors du démoulage des bouchons.

Ainsi, lors de l'opération de démoulage les efforts de démoulage en force de ces surépaisseurs peuvent mener à la rupture des pontets. Le terme démoulage en force signifie qu'un élément du moule comporte une contre-dépouille gênant le démoulage. Pour permettre l'éjection de la pièce, celle-ci doit se déformer, se plier ou s'étirer autour de cette contre-dépouille.

De manière connue également, ces bouchons sont montés sur les cols de flacons pendant une opération automatisée sur des lignes d'embouteillages.

Du fait de ces surépaisseurs, la bande d'inviolabilité se déforme moins facilement lors du montage automatisé du bouchon sur le col du flacon, et augmente les contraintes transmises aux pontets de maintien de la bande d'inviolabilité lors du passage de la collerette du col, augmentant leur risque de rupture.

En outre, la transmission des forces pour provoquer la rupture des pontets se fait via la surface d'appui de ces surépaisseurs contre la paroi inférieure de la collerette du col. La géométrie de ces surépaisseurs nécessite donc, de manière contradictoire:
- De faciliter le démoulage en évitant d'avoir des contre dépouilles et éviter ainsi la rupture des pontets.
- D'assurer une bonne transmission des forces entre la surface d'appui et la partie inférieure de la collerette du col en ayant une surface de contact la plus importante possible. Cette surface de contact est obtenue par des contre dépouilles importantes, qui exerceront des contraintes importantes sur les pontets lors du démoulage.
Un autre document intéressant de l'état de la technique est le DE 2802126 A1, il divulgue un dispositif de bouchage selon le préambule de la revendication 1.

### Description de l'invention

L'invention propose de résoudre ces inconvénients et à cet effet l'invention consiste en un dispositif de bouchage circulaire d'axe central destiné à être monté sur un col de flacon, comprenant:
- Une partie haute avec au moins un moyen d'assemblage réversible au col du flacon,
- une coque externe recouvrant au moins partiellement une bande d'inviolabilité reliée par des pontets sécables au reste de la partie haute du dispositif de bouchage,
- l'ensemble étant monobloc,
- la bande d'inviolabilité comprenant une partie supérieure proche des pontets sécables, une partie amincie intermédiaire et une partie inférieure, la partie amincie formant une zone circulaire de rabattement de la partie inférieure contre la partie supérieure.

Le dispositif de bouchage sous cette configuration est obtenu par exemple par moulage par injection de matière plastique, réalisé en une seule opération de moulage.

Avantageusement, la partie inférieure de la bande d'inviolabilité est rabattue sur le long de la partie amincie et la partie inférieure de la bande d'inviolabilité est orientée vers le haut et l'intérieur du dispositif de bouchage. Cela améliore l'appui de la bande d'inviolabilité sur la surface inférieure de la collerette du col du flacon ; Cette opération de rabattement peut être effectuée par un mouvement d'un outil alors que le dispositif de bouchage est encore maintenu au moins partiellement dans le moule d'injection plastique ou ultérieurement, par une opération intermédiaire qui est effectuée entre la phase de démoulage et l'étape de montage sur le col du flacon à obturer.

Selon une première variante, le moyen d'assemblage réversible au col du flacon est constitué d'au moins un filet, le dispositif de bouchage étant un bouchon.

Selon une seconde variante, le moyen d'assemblage réversible au col du flacon est au moins une partie à clipser, le dispositif de bouchage étant une capsule.

Avantageusement, la bande d'inviolabilité est continue. La garantie d'inviolabilité avec une bande d'inviolabilité est mieux assurée que s'il avait été réalisé par des languettes.

Avantageusement, la partie inférieure de la bande d'inviolabilité est continue. Cela présente l'avantage de mieux transmettre les efforts de dévissage que si la partie inférieure de la bande d'inviolabilité avait été constituée par une succession de créneaux.

Selon une troisième variante, la coque externe comprend une lumière, laissant voir certains parmi les pontets et la bande d'inviolabilité. Il est ainsi possible de vérifier visuellement les témoins d'effraction.

Selon une quatrième variante, la coque externe est transparente, laissant voir les pontets et la bande d'inviolabilité. Il est ainsi possible de vérifier visuellement les témoins d'effraction,

Selon une cinquième variante, les pontets sécables sont des lames rayonnant depuis l'axe central O-O', délimitées par un espace interstitiel entre une paroi interne de la coque externe et une prolongation verticale d'une paroi interne de la partie supérieure de la bande d'inviolabilité. Cela permet de rendre plus dur à rompre les pontets.

Selon une sixième variante, les parois internes et externes des pontets sécables sont tangentes aux parois internes et externes de la partie supérieure de la bande d'inviolabilité. On assure ainsi que les pontets restent accrochés à la bande d'inviolabilité lors de leur rupture, et ne laissent pas une partie inesthétique et agressive pour les doigts sur la face inférieure du dispositif de bouchage.

Avantageusement, le dispositif de bouchage comprend un espace interstitiel entre une paroi interne de la coque externe et une prolongation verticale d'une paroi interne de la partie supérieure de la bande d'inviolabilité présentant une zone de rétrécissement. En effet le moule de la partie supérieure de la bande d'inviolabilité présente une dépouille négative nécessitant un démoulage en force.

D'autres avantages pourront encore apparaître à l'homme du métier à la lecture des exemples ci-dessous, illustrés par les figures annexées, donnés à titre illustratif.

### Brève description des figures

- La figure 1 représente un vue en perspective d'un dispositif de bouchage.
- La figure 2 représente une vue de dessus du dispositif de bouchage de la figure 1.
- La figure 3 représente une vue en coupe selon la ligne III/III indiquée sur la figure 2.
- Les figures 3a et 3b correspondent à des vues de détail de la figure 3 selon les loupes indiquées en figure 3.
- La figure 4 est une vue en coupe d'un dispositif de bouchage illustré figure 1 selon un plan passant par un axe central O-O' après le rabattement de la partie inférieure de la bande d'inviolabilité.
- La figure 5 est une vue de dessous d'un dispositif de bouchage selon une cinquième variante de réalisation où des pontets sécables sont des lames.
- La figure 5b est vue de détail en coupe du dispositif de bouchage de la figure 5.
- La figure 6 est une vue en perspective du dispositif de bouchage de la figure 5.

### Description détaillée

Pour définir le positionnement dans l'espace du dispositif de bouchage 1 dans toute la description, le haut correspond à la partie supérieure sur la vue en coupe du dispositif de bouchage 1 figure 3.

Le terme paroi interne correspond à une paroi située du coté de l'axe central O-O' du dispositif de bouchage.

Le terme paroi externe correspond aux parois opposées à la paroi interne.

Le terme monobloc signifie que cela la pièce été réalisée en une seule opération d'injection de matière plastique, et non pas en deux ou plus opérations d'injection de matière plastique.

L'invention consiste en un dispositif de bouchage 1 monobloc. Il est circulaire et comporte un axe central O-O'. Il est destiné à être monté sur le col d'un flacon (non représenté ici).

Le dispositif de bouchage 1 circulaire d'axe central OO' comprend une partie haute 11 avec au moins un moyen d'assemblage réversible 2 au col du flacon. Il comporte également une coque externe 3 recouvrant au moins partiellement une bande d'inviolabilité 4 reliée par des pontets sécables 5 au reste de la partie haute 11 du dispositif de bouchage 1.

La bande d'inviolabilité 4 comprend une partie supérieure 41 proche des pontets sécables 5, une partie amincie intermédiaire 42 et une partie inférieure 43, la partie amincie 42 formant une zone circulaire de rabattement de la partie inférieure 43 contre la partie supérieure 41.

Le dispositif de bouchage 1 est constitué d'une bande d'inviolabilité 4 et d'une partie principale complémentaire.

Le dispositif de bouchage 1 comporte dans sa partie haute 11 un moyen d'assemblage réversible 2, sous la forme d'au moins un filet 2 destiné à coopérer avec une partie filetée du col d'un flacon.

Le nombre de filets 2 présent sur le dispositif de bouchage 1 peut varier selon le choix du pas du filetage et la configuration de la partie filetée complémentaire du flacon.

Dans l'exemple illustré le dispositif de bouchage 1 est un bouchon, mais ce dispositif de bouchage 1 peut également par exemple être une capsule. Le bouchon comporte un filetage alors que la capsule comporte un ou plusieurs ergots ou clips passant par déformation élastique une partie du col du flacon lors du montage.

Une bande d'inviolabilité 4 est réalisée selon la première variante dans la continuité basse de la partie haute 11, sur la partie inférieure du dispositif de bouchage 1.

Cette bande d'inviolabilité 4 est venue de matière avec le dispositif de bouchage 1 par l'intermédiaire de pontets sécables 5.

Une partie de la bande d'inviolabilité 4 est recouverte par une coque externe 3. La limite inférieure couverte par la coque externe 3 est identifiée sur les figures 3, 3a, 3b, 5b par une ligne horizontale W-W'.

La bande d'inviolabilité 4 présente une partie supérieure 41 en contact avec les pontets sécables 5, une partie amincie 42 intermédiaire et une partie inférieure 43, comme visible sur la droite de la figure 3 et sur la figure 3b. Sur la gauche de la figure 3 et sur la figure 3a, est présenté un exemple d'espacement entre les pontets sécables.

La partie amincie 42 forme une zone circulaire de rabattement permettant de rabattre vers l'intérieur la partie inférieure 43 contre la partie supérieure 41 de la bande d'inviolabilité 4 et mettre en regard leur deux parois internes 412 et 431.

La figure 4 illustre la position de la bande d'inviolabilité 4 avant montage autour d'un col de flacon.

Le col du flacon comporte une collerette destinée à coopérer avec la bande d'inviolabilité 4 du dispositif de bouchage 1.

Lors de l'assemblage du dispositif de bouchage sur le col du flacon sur les lignes d'embouteillements, la bande d'inviolabilité 4 se déforme élastiquement au-delà du diamètre de la collerette pour passer par-dessus de la collerette du col du flacon et venir en appui contre une partie inférieure de la collerette du col du flacon pour bloquer tout déplacement vers le haut du col.

Lors de la première ouverture du flacon, la bande d'inviolabilité 4 vient en appui contre une partie inférieure de la collerette du col de flacon et transmet l'effort d'ouverture à la bande d'inviolabilité 4 pour provoquer la rupture de ses pontets sécables 5 par arrachement.

La bande d'inviolabilité 4 se détache et reste positionnée sous la collerette.

Lorsque le dispositif de bouchage 1 est monté sur un col de flacon, la partie inférieure 43 de la bande d'inviolabilité 4 se retrouve coincée entre la paroi intérieure 412 de la partie supérieure 41 de la bande d'inviolabilité 4 et le col du flacon, non représenté ici.

Ce mode de réalisation de la bande d'inviolabilité 4 rend plus déformable et plus performante la fonction d'inviolabilité.
- Plus déformable parce que du fait de sa finesse, la bande d'inviolabilité 4 se déforme plus facilement lors du montage sur les lignes d'embouteillement automatisées du dispositif de bouchage 1 sur le col du flacon, et réduit les contraintes transmises aux pontets sécables 5 lors du passage de la collerette du col, limitant ainsi leur risque de rupture et donc la non-conformité de l'assemblage.
- Plus performante parce que la partie inférieure 43 de la bande d'inviolabilité 4 est dirigée vers le haut et le centre du dispositif de bouchage 1. Une fois le dispositif de bouchage 1 monté sur un col de flacon, l'extrémité de la bande d'inviolabilité 43 est positionnée verticalement sans jeu entre la partie supérieure 41 de la bande d'inviolabilité 4 et autour du col. Cette extrémité 43 est en appui sur la face inférieure horizontale de la collerette du col du flacon. Lors du premier dévissage ou décapsulage, la bande d'inviolabilité est en appui direct sur la collerette du flacon, sans possibilité de déformation latérale ou de glissement. Les efforts exercés pour dévisser ou décapsuler la première fois le dispositif de bouchage 1 sont transmis à la bande d'inviolabilité 4 pour arracher les pontets sécables 5. Avec un système de l'état de la technique, on pourrait avoir une déformation latérale ou un glissement de la bande d'inviolabilité, et une partie des efforts exercés auraient été dissipés.

Ce mode de réalisation d'une bande d'inviolabilité 4 rabattue assure une meilleure transmission des forces pour provoquer la rupture des pontets sécables 5 par rapport aux bandes d'inviolabilité présentant des surépaisseurs.

Pour un dispositif de bouchage de type bouchon cette configuration réduit le couple de dévissage nécessaire pour arracher les pontets sécables 5, et donc faciliter le premier dévissage par l'utilisateur.

Pour un dispositif de bouchage de type capsule, cette configuration réduit l'effort de décapsulage nécessaire pour arracher les pontets sécables 5, et donc faciliter le premier décapsulage par l'utilisateur.

La bande d'inviolabilité 4 est ici circulaire et continue.

Cela présente l'avantage, une fois la partie principale du dispositif de bouchage 1 retiré du col du flacon et la bande d'inviolabilité 4 dissociée, de laisser celle-ci coincée sous la collerette du col du flacon et de visualiser rapidement que le flacon a déjà été ouvert.

Dans une variante non décrite ici, la bande d'inviolabilité 4 peut être constituée par une succession d'arcs discontinus disposés sur une périphérie de la bande d'inviolabilité 4, et rattachés entre eux par des pontets sécables, non représentés ici.

Cette variante a l'avantage de laisser accrochée la bande d'inviolabilité 4 sur la partie principale du dispositif de bouchage 1 après déclipsage ou dévissage. Les arcs de la bande d'inviolabilité 4 font alors office de languettes témoins de première ouverture. L'utilisateur peut alors terminer de casser les pontets restants pour enlever les languettes témoin de première ouverture, et utiliser la partie principale du dispositif de bouchage 1 pour reboucher le col du flacon.

La partie inférieure 43 de la bande d'inviolabilité 4 qui est rabattue est ici continue.

Elle peut cependant aussi être discontinue, et présenter des ondulations ou crénelage qui facilitent le rabattement de cette partie vers l'intérieur et vers le haut du dispositif de bouchage 1.

Le dispositif de bouchage 1 comporte sur sa partie inférieure une coque externe 3 venue de matière avec le dispositif de bouchage 1, de forme générale circulaire autour de l'axe central O-O'.

La bande d'inviolabilité 4 est majoritairement sous la coque externe 3, afin qu'elle ne soit pas accessible avec les doigts ou simplement avec un outil sans risquer d'endommager les pontets. La limite inférieure de la bande d'inviolabilité 4 couverte par la coque externe 3 est délimité par la ligne horizontale W-W' correspondant au bas de la coque présentée sur la figure 3, 3a, 3b, 5b.

Dans le cas où la partie inférieure 43 de la bande d'inviolabilité 4 est rabattue, c'est toute la bande d'inviolabilité 4 qui devient difficilement accessible comme on peut le voir sur la figure 4.

La protection de la bande d'inviolabilité 4 par la coque externe 3 permet à la bande d'inviolabilité 4 de ne pas être sollicitée lors des différentes phases de la vie du produit entre son injection et sa pose sur les lignes de bouchage des flacons (production, transport, déchargement, convoyage dans des trémies).

Cette coque externe 3 présente des lumières 31, ici au nombre de 6. Ces lumières 31 permettent de vérifier l'intégrité des pontets sécables 5 reliant la bande d'inviolabilité 4 au reste du dispositif de bouchage 1. En effet, une fois le dispositif de bouchage 1 monté sur le col d'un flacon, les pontets sécables 5 ne sont pas visibles facilement. L'utilisateur ne peut donc pas vérifier simplement si le flacon a déjà été débouché, alors qu'avec des lumières l'utilisateur peut vérifier d'un coup d'oeil l'intégrité de la fonction d'inviolabilité

Il est possible de substituer la réalisation de lumières 31 dans le dispositif de bouchage 1 par l'utilisation d'une matière plastique transparente. Auquel cas, l'utilisateur peut vérifier par transparence l'intégrité des pontets sécables 5.

Les pontets sécables 5 relient la partie haute 11 du dispositif de bouchage 1 à la partie supérieure 41 de la bande d'inviolabilité 5.

Ces pontets sécables 5 se rompent lorsqu'ils sont soumis à une contrainte d'arrachement lors du dévissage ou du déclipsage du dispositif de bouchage 1 par rapport au col d'un flacon sur lequel il est monté.

Ces pontets sécables 5 sont réalisés sous la forme de lames portées par des rayons horizontaux depuis l'axe central O-O' comme présenté figure 5, 5b et 6.

Les pontets sécables selon ce mode de réalisation sont issus du prolongement virtuel d'une paroi interne 412 de la partie supérieure de la bande d'inviolabilité 41 et s'étendent jusqu'à une paroi interne 311 de la coque externe 3.

La force d'arrachement des lames formant pontets sécables 5 peut être ajustée simplement.

Selon ce mode de réalisation, il suffit de faire varier la hauteur et l'épaisseur des lames formant pontet sécables 5 pour modifier leur résistance à la force d'arrachement.

Une partie principale du corps des pontets sécables 5 reste rattachée à la partie principale du dispositif de bouchage 1 et non pas à la bande d'inviolabilité 4 rompue.

Cela s'obtient en positionnant l'épaisseur minimale des lames 5 à l'interface entre les lames 5 et la partie haute 11 du dispositif de bouchage 1, les lames 5 se rompant au niveau de cette épaisseur minimale.

Selon ce mode de réalisation, la majorité du corps des lames formant pontets sécables 5 restant solidaire de la bande d'inviolabilité 4, le col du flacon présente une bande d'inviolabilité 4 non agressive pour les lèvres de l'utilisateur s'il choisit de boire directement au goulot du flacon.

Selon un autre mode de réalisation préféré, les parois internes 512 et externes 511 des pontets sont tangentes respectivement aux parois internes 412 et externes 411 de la partie supérieure 41 de la bande d'inviolabilité 4.

L'avantage de ce mode de réalisation est de pouvoir ajuster la zone où se rompent les pontets sécables 5, et faire en sorte que lorsque les pontets sécables se rompent, la majorité de la matière des pontets sécables 5 reste solidaire à la bande d'inviolabilité 4.

Cela s'obtient en positionnant l'épaisseur minimale des pontets sécables 5 à l'interface entre les pontets sécables 5 et la partie haute du dispositif de bouchage 1, les pontets sécables 5 vont se rompre au niveau de cette épaisseur minimale. Ainsi la majorité du corps des pontets sécables 5 restera solidaire de la bande d'inviolabilité 4.

A l'inverse, en positionnant l'épaisseur minimale des pontets sécables 5 à l'interface entre les pontets sécables 5 et la bande d'inviolabilité 4, les pontets sécables vont se rompre au niveau de cette épaisseur minimale. Ainsi la majorité du corps des pontets sécables restera solidaire de la partie haute du dispositif de bouchage 1.

Alternativement, les pontets sécables 5 peuvent avoir toute forme intermédiaire entre ces deux modes de réalisation décrits plus haut, pour ajuster la force d'arrachement et déterminer à quelle partie de la bande d'inviolabilité 4 et de la partie principale du dispositif de bouchage 1 la majorité de la matière des pontets sécables reste solidaire une fois ceux-ci rompus. Dans le cas où la majorité du corps des pontets sécables 5 sont maintenus sur la bande d'inviolabilité 4, la partie principale du dispositif de bouchage 1 reste lisse et non agressive pour les doigts une fois la première ouverture réalisée.

Dans le cas où la majorité du corps du corps des pontets sécables 5 sont maintenus sur la partie principale du dispositif de bouchage 1, le col du flacon présente une bande d'inviolabilité 4 non agressive pour les lèvres de l'utilisateur s'il choisit de boire directement au goulot du flacon.

La paroi interne 311 de la coque externe 3 et le prolongement vertical de la paroi 412 interne de la partie supérieure 41 de la bande d'inviolabilité 4 délimitent latéralement un espace interstitiel 6. Les limites de cet espace interstitiel sont illustrées ici sous la forme de pointillés sur les figures 3a et 3b.

Cet espace interstitiel 6 présente une zone de rétrécissement, préférentiellement mais facultativement dans la partie inférieure de cet espace interstitiel 6. Le rétrécissement de cet espace interstitiel permet de réaliser une bande d'inviolabilité à rabattement sur un dispositif de bouchage 1 présentant une coque de protection 3 de la bande d'inviolabilité, sans que lors du démoulage de la partie centrale du dispositif de bouchage 1 la déformation excessive de la bande d'inviolabilité 4 ne rompe les pontets sécables 5.

En effet, le démoulage des pontets sécables 5 et des espaces entre les pontets sécables 5 s'effectue par l'espacement compris entre l'intérieur de la coque périphérique 3 et la bande d'inviolabilité 4, c'est-à-dire l'espace interstitiel 6.

Le dispositif de bouchage 1 dont la bande d'inviolabilité 4 est sous une coque externe 3 présente un grand nombre d'avantages.

La bande d'inviolabilité 4 n'étant pas exposée, elle peut être conçue très fine et diminue donc les efforts résultant du dévissage par rapport aux bouchons concurrents équipés de bandes connues

La bande d'inviolabilité 4 fine réduit le temps de cycle de moulage des dispositifs de bouchage en limitant les surépaisseurs à remplir via les pontets sécables 5 et en réduisant le temps de refroidissement de la bande d'inviolabilité 4. Cela permet un gain économique et une augmentation des cadences.

De plus, lors d'une ouverture par dévissage, le consommateur ne peut pas pincer la bande d'inviolabilité 4, donc ne génère pas de frottement supplémentaire même si le bouchon 1 est maintenu sur toute sa hauteur.

La coque externe 3 augmente le diamètre de préhension de l'utilisateur, augmentant par là même la sensation de confort lorsqu'il cherche à rompre par dévissage les pontets sécables 5.

L'augmentation de diamètre de la coque externe 3 uniquement dans la partie inférieure du dispositif de bouchage 1 a l'avantage de ne pas modifier les lignes d'assemblage existantes des dispositifs de bouchage 1 sur les flacons, l'entrainement se faisant sur la partie supérieure des dispositifs de bouchage 1.

La configuration de ce dispositif de bouchage 1 réduit également les efforts de démoulage exercés sur les pontets sécables 5 lors des déplacements des différentes parties constitutives du moule, pouvant mener à la rupture des pontets sécables 5; cela limite le taux de rebut des dispositifs de bouchage 1 non conformes car présentant des pontets sécables 5 rompus.

## Revendications

1. Dispositif de bouchage (1) circulaire d'axe central O-O' destiné à être monté sur un col de flacon, comprenant une partie haute (11) avec au moins un moyen d'assemblage réversible (2) au col du flacon, et une coque externe (3) recouvrant au moins partiellement une bande d'inviolabilité (4) reliée par des pontets sécables (5) à la partie haute (11) du dispositif de bouchage, l'ensemble étant monobloc, la bande d'inviolabilité (4) comprend une partie supérieure (41) proche des pontets sécables (5), une partie amincie intermédiaire (42) et une partie inférieure (43), la partie amincie (42) formant une zone circulaire de rabattement de la partie inférieure (43) contre la partie supérieure (41), **caractérisé en ce que** les pontets sécables (5) sont des lames rayonnant depuis l'axe central O-O', délimités par un espace interstitiel entre une paroi interne (311) de la coque externe (3) et une prolongation verticale d'une paroi interne (412) de la partie supérieure (41) de la bande d'inviolabilité (4).

2. Dispositif de bouchage selon la revendication 1, **caractérisée en ce que** la partie inférieure (43) de la bande d'inviolabilité (4) est rabattue sur le long de la partie amincie (42) et que la partie inférieure (42) de la bande d'inviolabilité (4) est orientée vers le haut et l'intérieur du dispositif de bouchage (1).

3. Dispositif de bouchage selon la revendication 1 ou 2, **caractérisé en ce que** le moyen d'assemblage réversible (2) au col du flacon est constitué d'au moins un filet et **en ce que** le dispositif de bouchage (1) est un bouchon.

4. Dispositif de bouchage selon la revendication 1 ou 2, **caractérisé en ce que** le moyen d'assemblage réversible (2) au col du flacon est constitué d'au moins une partie à clipser et **en ce que** le dispositif de bouchage (1) est une capsule.

5. Dispositif de bouchage selon l'une quelconque des revendications précédentes, **caractérisé en ce que** la bande d'inviolabilité (4) est continue.

6. Dispositif de bouchage selon l'une quelconque des revendications précédentes, **caractérisé en ce que** la partie inférieure (42) de la bande d'inviolabilité (4) est continue.

7. Dispositif de bouchage selon l'une quelconque des revendications précédentes, **caractérisé en ce que** la coque externe (3) comprend une lumière (31) laissant voir certains parmi les pontets sécables (5) et la bande d'inviolabilité (4).

8. Dispositif de bouchage selon l'une des revendications 1 à 7, **caractérisé en ce que** des parois internes (512) et externes (511) des pontets sécables (5) sont tangentes aux parois internes (412) et externes (411) de la partie supérieure (41) de la bande d'inviolabilité (4).

9. Dispositif de bouchage selon l'une des revendications précédentes, **caractérisé en ce qu'**il comprend un espace interstitiel (6) entre une paroi interne (311) de la coque externe (3) et une prolongation verticale d'une paroi interne (412) de la partie supérieure (41) de la bande d'inviolabilité (4) présentant une zone de rétrécissement.

## Patentansprüche

1. Kreisrunde Verschlussvorrichtung (1) mit Mittelachse O-O', die dazu vorgesehen ist, auf einem Flaschenhals montiert zu werden, umfassend ein Oberteil (11) mit mindestens einem Mittel zum reversiblen Befestigen (2) am Hals der Flasche, und eine Außenhülle (3), die ein Manipulationsschutzband (4), welches über durchtrennbare Brücken (5) mit dem Oberteil (11) der Verschlussvorrichtung verbunden ist, mindestens teilweise bedeckt, wobei die Baugruppe einstückig ist, das Manipulationsschutzband (4) einen oberen Teil (41) nahe den durchtrennbaren Brücken (5), einen verdünnten Zwischenteil (42) und einen unteren Teil (43) umfasst, wobei der verdünnte Teil (42) einen kreisrunden Bereich zum Umschlagen des unteren Teils (43) gegen den oberen Teil (41) bildet, **dadurch gekennzeichnet, dass** die durchtrennbaren Brücken (5) von der Mittelachse O-O' ausstrahlende Lamellen sind, die von einem Zwischenraum zwischen einer Innenwand (311) der Außenhülle (3) und einer vertikalen Verlängerung einer Innenwand (412) des oberen Teils (41) des Manipulationsschutzbandes (4) begrenzt werden.

2. Verschlussvorrichtung nach Anspruch 1, **dadurch gekennzeichnet, dass** der untere Teil (43) des Manipulationsschutzbandes (4) auf der Länge des verdünnten Teils (42) umgeschlagen ist, und dass er untere Teil (42) des Manipulationsschutzbandes (4) zur Oberseite und zur Innenseite der Verschlussvorrichtung (1) hin ausgerichtet ist.

3. Verschlussvorrichtung nach Anspruch 1 oder 2, **dadurch gekennzeichnet, dass** das Mittel zum reversiblen Befestigen (2) am Hals der Flasche aus mindestens einem Gewinde besteht, und dadurch, dass die Verschlussvorrichtung (1) ein Deckel ist.

4. Verschlussvorrichtung nach Anspruch 1 oder 2, **dadurch gekennzeichnet, dass** das Mittel zum reversiblen Befestigen (2) am Hals der Flasche aus mindestens einem Teil zum Einklicken besteht, und dadurch, dass die Verschlussvorrichtung (1) eine Kappe ist.

5. Verschlussvorrichtung nach einem der vorstehenden Ansprüche, **dadurch gekennzeichnet, dass** das Manipulationsschutzband (4) durchgehend ist.

6. Verschlussvorrichtung nach einem der vorstehenden Ansprüche, **dadurch gekennzeichnet, dass** der untere Teil (42) des Manipulationsschutzbandes (4) durchgehend ist.

7. Verschlussvorrichtung nach einem der vorstehenden Ansprüche, **dadurch gekennzeichnet, dass** die Außenhülle (3) einen Durchbruch (31) umfasst, der gewisse aus den durchtrennbaren Brücken (5) und das Manipulationsschutzband (4) erkennen lässt.

8. Verschlussvorrichtung nach einem der Ansprüche 1 bis 7, **dadurch gekennzeichnet, dass** Innen- (512) und Außenwände (511) der durchtrennbaren Brücken (5) zu den Innen- (412) und Außenwänden (411) des oberen Teils (41) des Manipulationsschutzbandes (4) tangential sind.

9. Verschlussvorrichtung nach einem der vorstehenden Ansprüche, **dadurch gekennzeichnet, dass** sie einen Zwischenraum (6) zwischen einer Innenwand (311) der Außenhülle (3) und einer vertikalen Verlängerung einer Innenwand (412) des oberen Teils (41) des Manipulationsschutzbandes (4) umfasst, der einen Verjüngungsbereich aufweist.

## Claims

1. Circular plugging device (1) with a central axis O-O' intended to be mounted on a neck of a bottle, comprising a top portion (11) with at least one means of reversible assembly (2) to the neck of the bottle, and an external shell (3) covering at least partially a tamper-evident band (4) connected by scored bridges (5) to the top portion (11) of the plugging device, the whole being of a single piece, the tamper-evident band (4) comprises an upper portion (41) close to scored bridges (5), a thinned intermediate portion (42) and a lower portion (43), the thinned portion (42) forming a circular region of folding of the lower portion (43) back against the upper portion (41), **characterised in that** the scored bridges (5) are strips radiating from the central axis O-O', delimited by an interstitial space between an inner wall (311) of the outer shell (3) and a vertical extension of an inner wall (412) of the upper portion (41) of the tamper-evident band (4).

2. Plugging device according to claim 1, **characterised in that** the lower portion (43) of the tamper-evident band (4) is folded back along the thinned portion (42) and that the lower portion (42) of the tamper-evident band (4) is oriented upwards and the inside of the plugging device (1).

3. Plugging device according to claim 1 or 2, **characterised in that** the means of reversible assembly (2) to the neck of the bottle is formed from at least one thread and **in that** the plugging device (1) is a plug.

4. Plugging device according to claim 1 or 2, **characterised in that** the means of reversible assembly (2) to the neck of the bottle is formed from at least one portion to be snap-fit and **in that** the plugging device (1) is a capsule.

5. Plugging device as claimed in any preceding claim, **characterised in that** the tamper-evident band (4) is continuous.

6. Plugging device as claimed in any preceding claim, **characterised in that** the lower portion (42) of the tamper-evident band (4) is continuous.

7. Plugging device as claimed in any preceding claim, **characterised in that** the external shell (3) comprises a hole (31) allowing some of the scored bridges (5) and the tamper-evident band (4) to appear.

8. Plugging device according to one of claims 1 to 7, **characterised in that** inner (512) and outer (511) walls of the scored bridges (5) are tangent to the inner (412) and outer (411) walls of the upper portion (41) of the tamper-evident band (4).

9. Plugging device according to one of the preceding claims, **characterised in that** it comprises an interstitial space (6) between an inner wall (311) of the outer shell (3) and a vertical extension of an inner wall (412) of the upper portion (41) of the tamper-evident band (4) having a narrowing region.
